# EUROPÄISCHE PATENTANMELDUNG

(11) **EP 4 678 989 A1**
(43) Veröffentlichungstag der Anmeldung: **14.01.2026**
(21) Anmeldenummer: 25188071.2
(22) Anmeldetag: 08.07.2025
(51) Int. Cl.: F24F 7/007, F24F 7/06, F24F 13/02, F24F 13/14, F24F 13/20

(54) **LUFTANSCHLUSSSTUTZEN FÜR EIN LÜFTUNGSGERÄT, ENTSPRECHENDES LÜFTUNGSGERÄT SOWIE VERFAHREN ZUM MONTIEREN EINES LÜFTUNGSGERÄTS**

(30) Priorität: 11.07.2024 DE 102024119803
(71) Anmelder: MAICO Elektroapparate-Fabrik GmbH, 78056 Villingen-Schwenningen (DE)
(72) Erfinder: Dettinger, Oliver, 78083 Dauchingen (DE)
(74) Vertreter: Gleiss Große Schrell und Partner mbB

(57) **Zusammenfassung**

Die Erfindung betrifft eine Luftanschlussvorrichtung (4) für ein Lüftungsgerät (1). Dabei ist vorgesehen, dass die Luftanschlussvorrichtung (4) einen ersten Luftanschlussstutzen (5) und einen gegenüber dem ersten Luftanschlussstutzen (5) angewinkelten zweiten Luftanschlussstutzen (6) aufweist, die von einem gemeinsamen Luftanschlussgehäuse (7) ausgestaltet sind, jeweils eine außenseitige Luftanschlussöffnung (8, 9) und eine innenseitige Luftanschlussöffnung aufweisen und jeweils über ihre innenseitige Luftanschlussöffnung an einen zumindest bereichsweise von dem Luftanschlussgehäuse (7) begrenzten Strömungsraum (10) angebunden sind, wobei an dem Luftanschlussgehäuse (7) ein Stellelement (24) verlagerbar gelagert ist, das in einer ersten Stellung den zweiten Luftanschlussstutzen (6) strömungstechnisch weiter verschließt als den ersten Luftanschlussstutzen (5) und in einer zweiten Stellung den ersten Luftanschlussstutzen (5) strömungstechnisch weiter verschließt als den zweiten Luftanschlussstutzen (6). Die Erfindung betrifft weiterhin ein Lüftungsgerät (1) mit einer Luftanschlussvorrichtung (4) sowie ein Verfahren zum Montieren eines Lüftungsgeräts (1).

## Beschreibung

Die Erfindung betrifft eine Luftanschlussvorrichtung für ein Lüftungsgerät, ein Lüftungsgerät mit einer solchen Luftanschlussvorrichtung sowie ein Verfahren zum Montieren eines Lüftungsgeräts.

Aus dem Stand der Technik ist die Druckschrift EP 3 910 251 A1 bekannt. Diese beschreibt eine Klimaanlage mit einem Gehäuse, wobei sich die Klimaanlage dadurch auszeichnet, dass sie eine Abschirmplatte und einen Filter umfasst, die entsprechend einer Luftansaugrichtung der Klimaanlage austauschbar montiert werden können. Es wird erläutert, dass zur korrekten Installation von Klimageräten eine Ansaugrichtung und eine Ausströmrichtung je nach dem Ort, an dem das Gerät montiert werden soll, festgelegt werden. Da üblicherweise die Ansaugrichtung und die Ausströmrichtung fest vorgegeben sind, ist die Flexibilität der Geräte gering und eine Montage ist nicht an jedem Ort möglich. Auch wird beispielsweise in begrenzten Räumen, wie etwa unter abgehängten Decken, in der Nähe einer Ansaugöffnung eine effiziente Luftzirkulation verhindert.

Es ist Aufgabe der Erfindung, eine Luftanschlussvorrichtung für ein Lüftungsgerät vorzuschlagen, welche gegenüber bekannten Luftanschlussvorrichtungen Vorteile aufweist, insbesondere eine flexible Wahl einer Ausrichtung eines Luftanschlusses bei dennoch besonders einfacher Montage des Lüftungsgeräts ermöglicht.

Dies wird erfindungsgemäß mit einer Luftanschlussvorrichtung für ein Lüftungsgerät mit den Merkmalen des Anspruchs 1 erreicht. Dabei ist vorgesehen, dass die Luftanschlussvorrichtung einen ersten Luftanschlussstutzen und einen gegenüber dem ersten Luftanschlussstutzen angewinkelten zweiten Luftanschlussstutzen aufweist, die von einem gemeinsamen Luftanschlussgehäuse ausgestaltet sind, jeweils eine außenseitige Luftanschlussöffnung und eine innenseitige Luftanschlussöffnung aufweisen und jeweils über ihre innenseitige Luftanschlussöffnung an einen zumindest bereichsweise von dem Luftanschlussgehäuse begrenzten Strömungsraum angebunden sind, wobei an dem Luftanschlussgehäuse ein Stellelement verlagerbar gelagert ist, das in einer ersten Stellung den zweiten Luftanschlussstutzen strömungstechnisch weiter verschließt als den ersten Luftanschlussstutzen und in einer zweiten Stellung den ersten Luftanschlussstutzen strömungstechnisch weiter verschließt als den zweiten Luftanschlussstutzen.

Vorteilhafte Ausgestaltungen mit zweckmäßigen Weiterbildungen der Erfindung sind in den abhängigen Ansprüchen angegeben. Es wird darauf hingewiesen, dass die in der Beschreibung erläuterten Ausführungsbeispiele nicht beschränkend sind; vielmehr sind beliebige Variationen der in der Beschreibung, den Ansprüchen sowie den Figuren offenbarten Merkmale realisierbar.

Die Luftanschlussvorrichtung ist vorzugsweise Bestandteil des Lüftungsgeräts, kann jedoch selbstverständlich separat von diesem vorliegen, insbesondere bis zu einer Montage der Luftanschlussvorrichtung an dem Lüftungsgerät. Das Lüftungsgerät ist bevorzugt ein Innenraumlüftungsgerät für ein Gebäude, insbesondere ein Wohngebäude. Besonders bevorzugt liegt das Lüftungsgerät als Kleinraumlüftungsgerät vor. Beispielsweise wird das Lüftungsgerät in ein Gehäuse eingesetzt, welches an und/oder in einer Wand des Gebäudes angeordnet und befestigt wird. Das Gehäuse kann als Aufputzgehäuse oder als Unterputzgehäuse vorliegen. Üblicherweise wird es an der Wand befestigt und erst nachfolgend das Lüftungsgerät als Einsatz in dieses eingebracht. Das Lüftungsgerät kann in diesem Fall auch als Lüftungsgeräteeinsatz oder Ventilatoreinsatz bezeichnet werden. Das Lüftungsgerät verfügt bevorzugt über wenigstens einen Ventilator zum Fördern von Luft aus oder in einen Innenraum des Gebäudes. Insbesondere wird das Lüftungsgerät verwendet, um Luft zwischen dem Innenraum und einer Außenumgebung des Gebäudes auszutauschen, insbesondere Luft aus dem Innenraum in Richtung der Außenumgebung abzuführen.

Die Luftanschlussvorrichtung dient einem strömungstechnischen Anbinden beziehungsweise Anschließen des Lüftungsgeräts, wobei sie entweder als Lufteinlassanschlussvorrichtung oder als Luftauslassanschlussvorrichtung vorliegen kann. In ersterem Fall dient die Luftanschlussvorrichtung dem Zuführen von Luft zu dem Lüftungsgerät und in zweiterem Fall dem Abführen von Luft aus dem Lüftungsgerät. Anders ausgedrückt tritt bei der Ausgestaltung als Lufteinlassanschlussvorrichtung Luft aus einer Außenumgebung des Lüftungsgeräts durch die Luftanschlussvorrichtung in das Lüftungsgerät ein, wohingegen bei der Ausgestaltung als Luftauslassanschlussvorrichtung die Luft aus dem Lüftungsgerät durch die Luftanschlussvorrichtung in Richtung der Au-βenumgebung ausströmt.

Ziel der erfindungsgemäßen Luftanschlussvorrichtung ist es, unterschiedliche Strömungsrichtungen für das Lüftungsgerät umzusetzen, also ein Einströmen von Luft in das Lüftungsgerät oder ein Ausströmen von Luft aus dem Lüftungsgerät flexibel bei einer Montage des Lüftungsgeräts festlegen zu können, ohne eine aufwendige Umrüstung des Lüftungsgeräts vorzunehmen. Insbesondere ist es vorgesehen, das Lüftungsgerät über die Luftanschlussvorrichtung an ein in einer Wand eines Gebäudes verlegtes Lüftungsrohr anzuschließen. Mithilfe der Luftanschlussvorrichtung kann das Lüftungsgerät an unterschiedliche Anordnungen und Ausrichtungen des Lüftungsrohrs angeglichen werden.

Zu diesem Zweck verfügt die Luftanschlussvorrichtung über mehrere Luftanschlussstutzen, nämlich über den ersten Luftanschlussstutzen und den zweiten Luftanschlussstutzen. Die beiden Luftanschlussstutzen sind gegeneinander angewinkelt, sie beziehungsweise ihre Längsmittelachsen schließen insoweit einen Winkel miteinander ein, welcher größer als 0° und kleiner als 180° ist. Bevorzugt beträgt der Winkel mindestens 60° und höchstens 120°, mindestens 75° und höchstens 105° oder in etwa oder genau 90°. In dem ersten Luftanschlussstutzen liegt ein erster Strömungskanal und in dem zweiten Anschlussstutzen ein zweiter Strömungskanal vor. Über den jeweiligen Strömungskanal sind in dem entsprechenden Luftanschlussstutzen die außenseitige Luftanschlussöffnung und die innenseitige Luftanschlussöffnung strömungstechnisch miteinander verbunden. Der erste Luftanschlussstutzen weist also eine erste innenseitige Luftanschlussöffnung und eine erste außenseitige Luftanschlussöffnung auf, die über den ersten Strömungskanal strömungstechnisch aneinander angebunden sind. Analog hierzu weist der zweite Luftanschlussstutzen die zweite innenseitige Luftanschlussöffnung und die zweite außenseitige Luftanschlussöffnung auf, die über den zweiten Strömungskanal strömungstechnisch aneinander angebunden sind.

Unter der außenseitigen Luftanschlussöffnung ist eine Luftanschlussöffnung zu verstehen, welche eine Außenseite des Luftanschlussgehäuses der Luftanschlussvorrichtung durchgreift beziehungsweise in dieser ausgestaltet ist. Die innenseitige Luftanschlussöffnung liegt hingegen in der Luftanschlussvorrichtung vor und stellt eine Mündungsöffnung des eweiligen Strömungskanals in den von dem Luftanschlussgehäuse zumindest bereichsweise begrenzten Strömungsraum dar. Über jeden der Strömungskanäle ist also die jeweilige außenseitige Luftanschlussöffnung strömungstechnisch an den Strömungsraum angeschlossen. Aufgrund der angewinkelten Anordnung der Luftanschlussstutzen und mithin ihrer Strömungskanäle zueinander sind auch Hauptströmungsrichtungen der Luft durch die Luftanschlussstutzen gegeneinander angewinkelt, sodass mithilfe der Luftanschlussvorrichtung die unterschiedlichen Strömungsrichtungen für das Lüftungsgerät realisiert sind und das Lüftungsgerät an unterschiedliche Ausrichtungen des Lüftungsrohrs anpassbar ist.

Vorzugsweise sind die außenseitige Luftanschlussöffnung sowie die innenseitige Luftanschlussöffnung des ersten Luftanschlussstutzens kongruent und/oder sind die außenseitige Luftanschlussöffnung sowie die innenseitige Luftanschlussöffnung des zweiten Luftanschlussstutzens kongruent, weisen also im Querschnitt gesehen dieselbe Form und dieselben Abmessungen auf.

Insbesondere weisen der erste Strömungskanal und/oder der zweite Strömungskanal eine zylinderförmliche Gestalt auf und sind somit über ihre gesamte Erstreckung hinweg ausgehend von der jeweiligen außenseitigen Luftanschlussöffnung bis hin zu der innenseitigen Luftanschlussöffnung mit einem gleichbleibenden Querschnitt ausgestaltet.

Die einfache Umrüstung des mit der Luftanschlussvorrichtung versehenen Lüftungsgeräts wird mithilfe des Stellelements erreicht, das an dem Luftanschlussgehäuse verlagerbar gelagert ist. Unter Verwendung des Stellelement wird festgelegt, über welchen der Luftanschlussstutzen das Lüftungsgerät strömungstechnisch an die Außenumgebung beziehungsweise das Lüftungsrohr angebunden ist. In der ersten Stellung des Stellelements liegt die Strömungsverbindung über den ersten Luftanschlussstutzen und in der zweiten Stellung über den zweiten Luftanschlussstutzen vor, bevorzugt ausschließlich. Entsprechend verschließt das Stellelement in seiner ersten Stellung den zweiten Luftanschlussstutzen strömungstechnisch weiter als den ersten Luftanschlussstutzen, wohingegen es in der zweiten Stellung den ersten Luftanschlussstutzen strömungstechnisch weiter verschließt als den zweiten Luftanschlussstutzen.

Es kann vorgesehen sein, dass bei separat von dem Lüftungsgerät vorliegender Luftanschlussvorrichtung das Stellelement in seiner ersten Stellung den zweiten Luftanschlussstutzen und in seiner zweiten Stellung den ersten Luftanschlussstutzen lediglich teilweise verschließt, insbesondere nicht dicht verschließt. Bevorzugt ist es vorgesehen, dass das Stellelement das Verschließen des jeweiligen Luftanschlussstutzens gemeinsam mit einem Lüftungsgerätegehäuse des Lüftungsgeräts vornimmt, sodass also in der ersten Stellung das Stellelement zusammen mit dem Lüftungsgerätegehäuse den zweiten Luftanschlussstutzen verschließt und den ersten Luftanschlussstutzen strömungstechnisch freigibt, während es in der zweiten Stellung zusammen mit dem Lüftungsgerätegehäuse den ersten Luftanschlussstutzen strömungstechnisch verschließt und den zweiten Luftanschlussstutzen strömungstechnisch freigibt.

Zum Verschließen beziehungsweise Freigeben des jeweiligen Luftanschlussstutzens kann es vorgesehen sein, dass das Stellelement die innenseitige Luftanschlussöffnung des jeweiligen Luftanschlussstutzens zumindest bereichsweise übergreift beziehungsweise abdeckt. Anders ausgedrückt soll das Stellelement in seiner ersten Stellung die innenseitige Luftanschlussöffnung des zweiten Luftanschlussstutzens weiter verschließen als die innenseitige Luftanschlussöffnung des ersten Luftanschlussstutzens und in seiner zweiten Stellung die innenseitige Luftanschlussöffnung des ersten Luftanschlussstutzens weiter verschließt als innenseitige Luftanschlussöffnung des zweiten Luftanschlussstutzens.

Es kann vorgesehen sein, dass das Stellelement in einer aus der ersten Stellung und der zweiten Stellung ausgewählten Stellung angeordnet und festgesetzt wird. Hierzu sind beispielsweise entsprechende Befestigungsmittel an dem Luftanschlussgehäuse angeordnet, welche mit dem Stellelement in seiner ersten Stellung zusammenwirken, um es in der ersten Stellung zu halten und in der zweiten Stellung mit ihm zusammenwirken, um es in der zweiten Stellung zu halten. Beispielsweise sind die Befestigungsmittel als Rastmittel ausgestaltet, sodass ein beschädigungsfreies Verlagern des Stellelement aus der ersten Stellung in die zweite Stellung und umgekehrt aus der zweiten Stellung in die erste Stelle bei entsprechendem Kraftaufwand zugelassen wird.

Besonders bevorzugt ist es jedoch vorgesehen, dass das Stellelement bei abseits von dem Lüftungsgerät angeordneter Luftanschlussvorrichtung frei verlagerbar ist, also insbesondere in keiner seiner Stellungen festgesetzt ist, sondern vielmehr mit gleichbleibendem Kraftaufwand zwischen der ersten Stellung und der zweiten Stellung sowie umgekehrt verlagerbar ist. Vorzugsweise ist es zudem vorgesehen, das Stellelement durch ein Zusammenwirken zwischen der Luftanschlussvorrichtung und dem Lüftungsgerät beziehungsweise dem Lüftungsgerätegehäuse des Lüftungsgeräts festzusetzen. Wird also das Stellelement bei von dem Lüftungsgerät separat vorliegender Luftanschlussvorrichtung in der ersten Stellung angeordnet und nachfolgend die Luftanschlussvorrichtung an dem Lüftungsgerät beziehungsweise seinem Lüftungsgerätegehäuse montiert, so ist das Stellelement in der ersten Stellung festgesetzt, nämlich dauerhaft oder zumindest bis die Luftanschlussvorrichtung wieder von dem Lüftungsgerät entfernt wird. Für die zweite Stellung gilt entsprechendes. Hierdurch ist ein werkzeugloses Einstellen der Strömungsrichtung beziehungsweise des zu verwendenden Luftanschlussstutzens umgesetzt.

Eine Weiterbildung der Erfindung sieht vor, dass das Stellelement als Stellklappe vorliegt und um eine Stellklappendrehachse drehbar an dem Luftanschlussgehäuse gelagert ist, insbesondere mittels eines von dem Luftanschlussgehäuse gebildeten Filmscharniers. Die Stellklappe ist bezüglich des Luftanschlussgehäuses drehbar beziehungsweise schwenkbar, nämlich um die Stellklappendrehachse. Vorzugsweise greift ein zur Lagerung der Stellklappe an dem Luftanschlussgehäuse verwendetes Lager außermittig an der Stellklappe an, insbesondere randseitig, also an einem Rand der Stellklappe. Besonders bevorzugt liegt das Lager als Filmscharnier vor, welches von dem Luftanschlussgehäuse gebildet ist und folglich materialeinheitlich und einstückig mit dem Luftanschlussgehäuse ausgestaltet ist. Besonders bevorzugt sind die Stellklappe, das Filmscharnier und das Luftanschlussgehäuse gemeinsam einstückig und materialeinheitlich ausgestaltet. Hierdurch wird eine besonders kostengünstige Herstellung der Luftanschlussvorrichtung ermöglicht.

Eine Weiterbildung der Erfindung sieht vor, dass sich das Stellelement zumindest teilweise durch den ersten Luftanschlussstutzen hindurch erstreckt. Beispielsweise durchgreift also das Stellelement unabhängig von seiner Stellung den ersten Luftanschlussstutzen, insbesondere aus Richtung der außenseitigen Luftanschlussöffnung in Richtung der innenseitigen Luftanschlussöffnung. Vorzugsweise ragt das Stellelement durch die innenseitige Luftanschlussöffnung aus dem ersten Luftanschlussstutzen heraus und in den Strömungsraum hinein. Das Stellelement erstreckt sich also aus dem ersten Luftanschlussstutzen in den Strömungsraum und durchgreift hierbei die innenseitige Luftanschlussöffnung des ersten Luftanschlussstutzens.

Besonders bevorzugt befindet sich das Lager beziehungsweise Scharnier, mittels welchem das Stellelement an dem Luftanschlussgehäuse gelagert ist in der außenseitige Luftanschlussöffnung des ersten Luftanschlussstutzens beziehungsweise grenzt an diese an. In diesem Fall erstreckt sich das Stellelement ausgehend von der außenseitigen Luftanschlussöffnung des ersten Luftanschlussstutzens in Richtung der innenseitigen Luftanschlussöffnung des ersten Anschlussstutzens, insbesondere durchgreift er diese und steht aus dem ersten Luftanschlussstutzen in den Strömungsraum über. Eine solche Ausgestaltung des Stellelements ermöglicht kompakte Abmessungen der Luftanschlussvorrichtung bei gleichzeitig großem Durchströmungsquerschnitt der Luftanschlussstutzen, da das Stellelement trotz des geringen Bauraums der Luftanschlussvorrichtung hinreichend große Abmessungen aufweist, um eine der Luftanschlussöffnungen zumindest teilweise strömungstechnisch zu verschließen, insbesondere gemeinsam mit dem Lüftungsgerätegehäuse.

Eine Weiterbildung der Erfindung sieht vor, dass der erste Luftanschlussstutzen und der zweite Luftanschlussstutzen einstückig und materialeinheitlich miteinander ausgestaltet sind, insbesondere als gemeinsames Spritzgießbauteil vorliegen. Die Luftanschlussstutzen werden folglich während eines gemeinsamen Herstellungsschritts hergestellt beziehungsweise ausgestaltet. Sie sind stoffschlüssig miteinander verbunden und bestehen aus dem gleichen Material. Besonders bevorzugt ist die gesamte Luftanschlussvorrichtung einstückig und materialeinheitlich hergestellt, sodass zusätzlich zu den Luftanschlussstutzen insbesondere auch das Luftanschlussgehäuse und das Stellelement, welches vorzugsweise über das Filmscharniers an das Luftanschlussgehäuse angebunden ist, einstückig und materialeinheitlich ausgestaltet sind und bevorzugt in Form des gemeinsamen Spritzgießbauteil vorliegen. Hierdurch wird eine besonders kostengünstige Herstellung der Luftanschlussvorrichtung erreicht.

Eine Weiterbildung der Erfindung sieht vor, dass die außenseitige Luftanschlussöffnung des ersten Luftanschlussstutzens und die außenseitige Luftanschlussöffnung des zweiten Luftanschlussstutzens im Querschnitt von mehreren Wandabschnitten begrenzt sind, wobei ein erster der Wandabschnitte und ein zweiter der Wandabschnitte gerade verlaufen und zueinander parallel angeordnet sind und/oder ein den ersten Wandabschnitt und den zweiten Wandabschnitt miteinander verbindender dritter der Wandabschnitte gekrümmt verläuft.

Im Querschnitt gesehen sind die beiden außenseitigen Luftanschlussöffnungen also jeweils von mehreren Wandabschnitten begrenzt, insbesondere die außenseitige Luftanschlussöffnung des ersten Luftanschlussstutzens von einem ersten Teil der Wandabschnitte und die außenseitige Luftanschlussöffnung des zweiten Luftanschlussstutzens von einem zweiten Teil der Wandabschnitte. Jede der außenseitigen Luftanschlussöffnungen ist somit jeweils von einem ersten Wandabschnitt, einem zweiten Wandabschnitt und einem dritten Wandabschnitten begrenzt, die jeweiligen Wandabschnitte nehmen also die jeweilige Luftanschlussöffnung zwischen sich auf. Der erste Wandabschnitt und der zweite Wandabschnitt sind jeweils durchgehend gerade und zudem parallel beabstandet zueinander angeordnet. Sie sind über den dritten Wandabschnitt miteinander verbunden, der dritte Wandabschnitt geht also von dem ersten Wandabschnitt aus und erstreckt sich bis hin zu dem zweiten Wandabschnitt beziehungsweise umgekehrt. Der dritte Wandabschnitt verläuft gekrümmt, vorzugsweise liegt er als Teiloval vor, beispielsweise als Teilkreis oder als Teilellipse, beispielsweise als Halboval, Halbellipse oder Halbkreis. In jedem Fall wird eine Geometrie der außenseitigen Luftanschlussöffnung gebildet, welche vorteilhaft unter Verwendung des Stellelements hinsichtlich ihres Durchströmungsquerschnitts einstellbar ist, da das Stellelement auf gegenüberliegenden Seiten an den geraden Wandabschnitten anliegt, vorzugsweise dichtend anliegt.

Eine Weiterbildung der Erfindung sieht vor, dass ein den ersten Wandabschnitt und den zweiten Wandabschnitt miteinander verbindender vierter der Wandabschnitte für den ersten Luftanschlussstutzen gerade und/oder für den zweiten Luftanschlussstutzen gekrümmt verläuft. Vorzugsweise unterscheiden sich also die außenseitigen Luftanschlussöffnungen der beiden Luftanschlussstutzen hinsichtlich ihrer Geometrie voneinander. Der vierte Wandabschnitt verbindet in jedem Fall den ersten Wandabschnitt und der zweiten Wandabschnitt miteinander und ist von dem dritten Wandabschnitt beabstandet angeordnet. Insbesondere umgreifen der erste Wandabschnitt, der zweite Wandabschnitt, der dritte Wandabschnitt und der vierte Wandabschnitt die jeweilige Luftanschlussöffnung vollständig und durchgehend.

Im Falle des ersten Luftanschlussstutzens ist der vierte Wandabschnitt bevorzugt gerade, insbesondere durchgehend. Insbesondere steht er senkrecht auf dem ersten Wandabschnitt und dem zweiten Wandabschnitt, sodass insgesamt eine symmetrische Gestalt der außenseitigen Luftanschlussöffnung realisiert ist. Im Falle des zweiten Luftanschlussstutzens ist der vierte Wandabschnitt gekrümmt, insbesondere analog zu dem dritten Wandabschnitt. Vorzugsweise sind der dritte Wandabschnitt und der vierte Wandabschnitt symmetrisch zueinander ausgestaltet. In jedem Fall kann der vierte Wandabschnitt des zweiten Luftanschlussstutzens wiederum als Teiloval, insbesondere als Teilkreis oder als Teilellipse, vorliegen. Vorzugsweise ist der vierte Wandabschnitt des ersten Luftanschlussstutzens auf seiner dem zweiten Luftanschlussstutzen zugewandten Seite angeordnet und umgekehrt der vierte Wandabschnitt des zweiten Luftanschlussstutzens auf seiner dem ersten Luftanschlussstutzen zugewandten Seite. Hierdurch wird eine besonders kompakte Ausgestaltung der Luftanschlussvorrichtung erzielt.

Die Erfindung betrifft weiterhin ein Lüftungsgerät mit einer Luftanschlussvorrichtung, insbesondere einer Luftanschlussvorrichtung gemäß den Ausführungen im Rahmen dieser Beschreibung. Dabei ist vorgesehen, dass die Luftanschlussvorrichtung über einen ersten Luftanschlussstutzen und einen gegenüber dem ersten Luftanschlussstutzen angewinkelten zweiten Luftanschlussstutzen verfügt, die von einem gemeinsamen Luftanschlussgehäuse ausgestaltet sind, jeweils eine außenseitige Luftanschlussöffnung und eine innenseitige Luftanschlussöffnung aufweisen und jeweils über ihre innenseitige Luftanschlussöffnung an einen zumindest bereichsweise von dem Luftanschlussgehäuse begrenzten Strömungsraum angebunden sind, wobei an dem Luftanschlussgehäuse ein Stellelement verlagerbar gelagert ist, das in einer ersten Stellung den zweiten Luftanschlussstutzen strömungstechnisch weiter verschließt als den ersten Luftanschlussstutzen und in einer zweiten Stellung den ersten Luftanschlussstutzen strömungstechnisch weiter verschließt als den zweiten Luftanschlussstutzens.

Auf die Vorteile einer derartigen Ausgestaltung des Lüftungsgeräts beziehungsweise der Luftanschlussvorrichtung wurde bereits hingewiesen. Sowohl das Lüftungsgerät als auch die Luftanschlussvorrichtung können gemäß den Erläuterungen im Rahmen dieser Beschreibung weitergebildet sein, sodass insoweit auf diese verwiesen wird.

Eine Weiterbildung der Erfindung sieht vor, dass das Luftanschlussgehäuse an einem Lüftungsgerätegehäuse des Lüftungsgeräts derart befestigt ist, dass der Strömungsraum von dem Luftanschlussgehäuse und dem Lüftungsgerätegehäuse gemeinsam begrenzt ist. Während der Montage des Lüftungsgeräts wird die Luftanschlussvorrichtung an dem Lüftungsgerätegehäuse angeordnet, wobei das Luftanschlussgehäuse mit diesem verbunden wird. Das Luftanschlussgehäuse und das Lüftungsgerätegehäuse sind nachfolgend derart aneinander und zueinander angeordnet, dass sie den Strömungsraum gemeinsam begrenzen, ihn also im Querschnitt gesehen vollständig und durchgehend umgreifen. Insbesondere ist der Strömungsraum von dem Luftanschlussgehäuse und dem Lüftungsgerätegehäuse derart begrenzt, dass das Lüftungsgerät über die Luftanschlussvorrichtung ausschließlich mit dem jeweiligen Luftanschlussstutzen strömungstechnisch verbunden ist, insbesondere unter Berücksichtigung einer üblichen Leckage. Eine solche Ausgestaltung des Lüftungsgeräts ist hinsichtlich der Montage besonders vorteilhaft, da vor dem Anordnen der Luftanschlussvorrichtung an dem Lüftungsgerät das Stellelement gut zugänglich ist und in die gewünschte Stellung verlagert werden kann, bevor die Luftanschlussvorrichtung mit dem Lüftungsgerät beziehungsweise dem Lüftungsgerätegehäuse verbunden wird.

Eine Weiterbildung der Erfindung sieht vor, dass das Stellelement in das Lüftungsgerätegehäuse hineinragt, wobei es in seiner ersten Stellung zum Festsetzen in der ersten Stellung an einem ersten Wandbereich einer Wand des Lüftungsgerätegehäuses und in seiner zweiten Stellung zum Festsetzen in der zweiten Stellung an einem zweiten Wandbereich der Wand des Lüftungsgerätegehäuses anliegt. Nach der Montage des Lüftungsgeräts, also nach der Anordnung der Luftanschlussvorrichtung an dem Lüftungsgerätegehäuse, ist das Stellelement in seiner während der Montage vorliegenden Stellung festgesetzt, also entweder in der ersten Stellung oder in der zweiten Stellung.

Ist das Stellelement bei der Montage in der ersten Stellung angeordnet, so liegt es nach dem Anordnen der Luftanschlussvorrichtung an dem Lüftungsgerätegehäuse an dem ersten Wandbereich der Wand an, welcher es in der ersten Stellung hält beziehungsweise zumindest ein Verlagern des Stellelements aus der ersten Stellung heraus in Richtung der zweiten Stellung unterbindet. Ist hingegen das Stellelement während der Montage in der zweiten Stellung angeordnet, so liegt es nach dem Anordnen der Luftanschlussvorrichtung an dem Lüftungsgerätegehäuse an dem zweiten Wandbereich der Wand an, welcher es wiederum in der zweiten Stellung festsetzt, also zumindest ein Verlagern des Stellelements aus der zweiten Stellung heraus in Richtung der ersten Stellung unterbindet. Eine solche Ausgestaltung des Lüftungsgeräts ermöglicht eine vereinfachte Konstruktion der Luftanschlussvorrichtung und zugleich eine Montage mit geringem Aufwand.

Eine Weiterbildung der Erfindung sieht vor, dass die Wand des Lüftungsgerätegehäuses in der ersten Stellung derart an dem Stellelement und dem Luftanschlussgehäuse anliegt, dass eine erste strömungstechnische Verbindung zwischen dem ersten Luftanschlussstutzen und dem Strömungsraum freigegeben und eine zweite strömungstechnische Verbindung zwischen dem zweiten Luftanschlussstutzen und dem Strömungsraum unterbrochen ist, und in der zweiten Stellung derart an dem Stellelement und dem Luftanschlussgehäuse anliegt, dass die erste strömungstechnische Verbindung zwischen dem ersten Luftanschlussstutzen und dem Strömungsraum unterbrochen und die zweite strömungstechnische Verbindung zwischen dem zweiten Luftanschlussstutzen und dem Strömungsraum freigegeben ist. Auf eine solche Ausgestaltung wurde bereits hingewiesen.

Es kann vorgesehen sein, dass das Stellelement bei separat von dem Lüftungsgerät vorliegender Luftanschlussvorrichtung in seiner ersten Stellung den zweiten Luftanschlussstutzen und in der zweiten Stellung den ersten Luftanschlussstutzen lediglich teilweise verschließt. Ist hingegen die Luftanschlussvorrichtung an dem Lüftungsgerät beziehungsweise seinem Lüftungsgerätegehäuse angeordnet, so wirken das Stellelement und das Lüftungsgerätegehäuse zusammen, um einen der Luftanschlussstutzen zu verschließen, insbesondere dicht zu verschließen, bevorzugt unter Berücksichtigung einer üblichen Leckage. Hierzu liegt die Wand des Lüftungsgerätegehäuses an dem Stellelement und dem Luftanschlussgehäuse an.

In der ersten Stellung des Stellelement wird durch dieses Anliegen die erste strömungstechnische Verbindung freigegeben und die zweite strömungstechnische Verbindung unterbrochen und in der zweiten Stellung die erste strömungstechnische Verbindung unterbrochen und die zweite strömungstechnische Verbindung freigegeben. Anders ausgedrückt liegt die Wand des Lüftungsgerätegehäuses derart an dem Stellelement und dem Luftanschlussgehäuse an, dass in der ersten Stellung des Stellelement der erste Luftanschlussstutzen freigegeben und der zweite Luftanschlussstutzen verschlossen ist, wohingegen in der zweiten Stellung der erste Luftanschlussstutzen verschlossen und der zweite Luftanschlussstutzen freigegeben ist. Mit einer solchen Ausgestaltung des Lüftungsgeräts werden die bereits genannten Vorteile erzielt.

Eine Weiterbildung der Erfindung sieht vor, dass in dem Lüftungsgerätegehäuse ein Strömungskanal vorliegt, über welchen der Strömungsraum an eine in dem Lüftungsgerätegehäuse ausgestaltete Ventilatorkammer strömungstechnisch angebunden ist, wobei eine Längsmittelachse des ersten Luftanschlussstutzens parallel und eine Längsmittelachse des zweiten Luftanschlussstutzens angewinkelt zu einer Längsmittelachse des Strömungskanals ausgerichtet ist. Der Strömungskanal verbindet den Strömungsraum mit der Ventilatorkammer. In der Ventilatorkammer ist vorzugsweise ein Ventilator des Lüftungsgeräts angeordnet, welcher Luft entweder aus Richtung der Luftanschlussvorrichtung oder in Richtung der Luftanschlussvorrichtung fördert beziehungsweise hierzu eingerichtet ist.

Der Strömungskanal weist eine Längsmittelachse auf, insbesondere auf seiner dem Lüftungsgerätegehäuse zugewandten Seite, welche parallel zu der Längsmittelachse des ersten Luftanschlussstutzens und angewinkelt zu der Längsmittelachse des zweiten Luftanschlussstutzens vorliegt. Zwischen den Längsmittelachsen des Strömungskanals und des zweiten Luftanschlussstutzens beziehungsweise zwischen der Längsmittelachse des zweiten Luftanschlussstutzens und einer die Längsmittelachse des Strömungskanals vollständig aufnehmenden gedachten Ebene liegt also einen Winkel vor, welcher größer als 0° und kleiner als 180° ist, vorzugsweise mindestens 60° und höchstens 120°, mindestens 75° und höchstens 105° oder in etwa oder genau 90° beträgt. Hierdurch ist eine äußerst flexible Strömungsführung in dem Lüftungsgerät und eine einfache Anschlusskonfiguration realisiert.

Eine Weiterbildung der Erfindung sieht vor, dass an dem Lüftungsgerätegehäuse ein von der Luftanschlussvorrichtung beabstandeter Lufteinlassanschluss vorliegt und die Luftanschlussvorrichtung als Luftauslassanschlussvorrichtung ausgestaltet ist. Das Lüftungsgerät ist entsprechend dazu vorgesehen und ausgestaltet, Luft durch den Lufteinlassanschluss aufzunehmen und durch die Luftanschlussvorrichtung wieder abzugeben. Die beschriebene Ausgestaltung des Lüftungsgeräts ermöglicht eine flexible Konfiguration der Luftauslassanschlussvorrichtung mit wählbarer Ausrichtung des verwendeten Luftanschlussstutzens.

Eine Weiterbildung der Erfindung sieht vor, dass die innenseitige Luftanschlussöffnung des ersten Luftanschlussstutzens bereichsweise von einem ersten Anschlusssteg und die innenseitige Luftanschlussöffnung des zweiten Luftanschlussstutzens bereichsweise von einem gegenüber dem ersten Anschlusssteg angewinkelten zweiten Anschlusssteg begrenzt ist, wobei der erste Anschlusssteg an einem ersten Gegensteg und der zweite Anschlusssteg an einem zweiten Gegensteg des Lüftungsgerätegehäuses dichtend anliegt. Der erste Anschlusssteg umgreift die innenseitige Luftanschlussöffnung des ersten Luftanschlussstutzens teilweise, vorzugsweise lediglich teilweise, insbesondere nur auf ihrer dem zweiten Luftanschlussstutzen abgewandten Seite. Der zweite Anschlusssteg begrenzt hingegen die innenseitige Luftanschlussöffnung des zweiten Luftanschlussstutzens teilweise, vorzugsweise nur teilweise. Beispielsweise gehen die Anschlussstege ineinander über.

Vorzugsweise weist der zweite Anschlusssteg einen ersten Teilsteg und einen zweiten Teilsteg auf, welche auf gegenüberliegenden Seiten des zweiten Luftanschlussstutzens angeordnet sind und die jeweils an den ersten Anschlusssteg unmittelbar angrenzen beziehungsweise in den ersten Anschlusssteg übergehen. Insoweit sind die beiden Teilstege des zweiten Anschlussstegs über den ersten Anschlusssteg miteinander verbunden. Sowohl der erste Anschlusssteg als auch der zweite Anschlusssteg gehen von dem Grundkörper des Luftanschlussgehäuses aus, in welchem die Strömungskanäle der Luftanschlussstutzen hergestellt sind. Bei der Montage des Lüftungsgeräts werden die Anschlussstege an die Gegenstege des Lüftungsgerätegehäuses angelegt, sodass bei bestimmungsgemäßem Betrieb des Lüftungsgerät unter Berücksichtigung einer üblichen Leckage eine dichte Verbindung zwischen ihnen geschaffen ist. Dies ermöglicht eine einfache und schnelle Montage der Luftanschlussvorrichtung an dem Lüftungsgerätegehäuse.

Eine Weiterbildung der Erfindung sieht vor, dass eine Außenfläche des ersten Anschlussstegs an einer Innenfläche des ersten Gegenstegs flächig dichtend anliegt und der zweite Anschlusssteg derart an dem zweiten Gegensteg befestigt ist, dass der erste Anschlusssteg an den ersten Gegensteg gedrängt ist. Die Außenfläche des ersten Anschlussstegs liegt auf einer der Außenumgebung zugewandten Seite des ersten Anschlussstegs vor, die Innenfläche auf einer dem Strömungsraum zugewandten Seite des ersten Gegenstegs. Nach der Montage des Lüftungsgeräts liegen die Außenfläche und die Innenfläche flächig aneinander an, um eine dichte Verbindung zu schaffen. Um die Verbindung zwischen ihnen aufrecht zu erhalten, sind der zweite Anschlusssteg und der zweite Gegensteg so aneinander befestigt, dass der erste Anschlusssteg an den ersten Gegensteg gedrängt beziehungsweise an ihm gehalten ist. Befestigungsmittel, welche den zweiten Anschlusssteg und den zweiten Gegensteg miteinander verbinden, bewirken also eine Haltekraft derart, dass der erste Anschlusssteg in Richtung des ersten Gegenstegs gedrängt wird. Hierdurch wird eine hinreichende Abdichtung des Lüftungsgeräts erzielt.

Die Erfindung betrifft auch ein Verfahren zum Montieren eines Lüftungsgeräts, insbesondere eines Lüftungsgeräts gemäß den Erläuterungen dieser Beschreibung, wobei das Lüftungsgerät eine Luftanschlussvorrichtung aufweist. Die Luftanschlussvorrichtung ist bevorzugt ebenfalls gemäß den Ausführungen in dieser Beschreibung ausgestaltet. Das Verfahren zeichnet sich dadurch aus, dass die Luftanschlussvorrichtung über einen ersten Luftanschlussstutzen und einen gegenüber dem ersten Luftanschlussstutzen angewinkelten zweiten Luftanschlussstutzen verfügt, die von einem gemeinsamen Luftanschlussgehäuse ausgestaltet sind, jeweils eine außenseitige Luftanschlussöffnung und eine innenseitige Luftanschlussöffnung aufweisen und jeweils über ihre innenseitige Luftanschlussöffnung an einen zumindest bereichsweise von dem Luftanschlussgehäuse begrenzten Strömungsraum angebunden sind, wobei an dem Luftanschlussgehäuse ein Stellelement verlagerbar gelagert ist, das in einer ersten Stellung den zweiten Luftanschlussstutzen strömungstechnisch weiter verschließt als den ersten Luftanschlussstutzen und in einer zweiten Stellung den ersten Luftanschlussstutzen strömungstechnisch weiter verschließt als den zweiten Luftanschlussstutzen, wobei das Stellelement in eine aus der ersten Stellung und der zweiten Stellung ausgewählte Stellung verlagert und anschließend die Luftanschlussvorrichtung mit einem Lüftungsgerätegehäuse des Lüftungsgeräts verbunden wird. Erneut wird hinsichtlich der Vorteile und möglicher vorteilhafter Weiterbildungen des Verfahrens, des Lüftungsgeräts und der Luftanschlussvorrichtung auf die Erläuterungen in dieser Beschreibung hingewiesen.

Eine Weiterbildung der Erfindung sieht vor, dass die Luftanschlussvorrichtung von dem Lüftungsgerätegehäuse gelöst, das Stellelement in die aus der ersten Stellung und der zweiten Stellung ausgewählte Stellung verlagert und anschließend die Luftanschlussvorrichtung wieder mit dem Lüftungsgerätegehäuse des Lüftungsgeräts verbunden wird. Beispielsweise ist es vorgesehen, dass das Lüftungsgerät bereits vormontiert ausgeliefert wird, also mit mit dem Lüftungsgerätegehäuse verbundener Luftanschlussvorrichtung. Entsprechend liegt das Stellelement in einer der Stellungen vor, entweder in der ersten Stellung oder in der zweiten Stellung. Wird das Stellelement jedoch in der jeweils anderen Stellung benötigt, so wird die Luftanschlussvorrichtung von dem Lüftungsgerätegehäuse gelöst, sodass das Stellelement zur Verlagerung freigegeben ist. Anschließend wird das Stellelement in die benötigte Stellung verlagert, also entweder in die erste Stellung oder in die zweite Stellung. Nachfolgend wird die Luftanschlussvorrichtung wieder mit dem Lüftungsgerätegehäuse verbunden, sodass das Stellelement wieder festgesetzt ist, nämlich in der ausgewählten beziehungsweise benötigten Stellung.

Die in der Beschreibung beschriebenen Merkmale und Merkmalskombinationen, insbesondere die in der nachfolgenden Figurenbeschreibung beschriebenen und/oder in den Figuren gezeigten Merkmale und Merkmalskombinationen, sind nicht nur in der jeweils angegebenen Kombination, sondern auch in anderen Kombinationen oder in Alleinstellung verwendbar, ohne den Rahmen der Erfindung zu verlassen. Es sind somit auch Ausführungsformen als von der Erfindung umfasst anzusehen, die in der Beschreibung und/oder den Figuren nicht explizit gezeigt oder erläutert sind, jedoch aus den erläuterten Ausführungsformen hervorgehen oder aus ihnen ableitbar sind.

Die Erfindung wird nachfolgend anhand der in der Zeichnung dargestellten Ausführungsbeispiele näher erläutert, ohne dass eine Beschränkung der Erfindung erfolgt. Dabei zeigt:
- Figur 1: eine schematische Darstellung eines Lüftungsgeräts mit einer Luftanschlussvorrichtung in einer ersten Ansicht,
- Figur 2: eine schematische Darstellung des Lüftungsgeräts in einer zweiten Ansicht,
- Figur 3: eine Darstellung der Luftanschlussvorrichtung in einer ersten Ansicht bei einer ersten Stellung eines Stellelement,
- Figur 4: eine schematische Darstellung der Luftanschlussvorrichtung in der ersten Ansicht bei einer zweiten Stellung des Stellelement,
- Figur 5: eine schematische Darstellung der Luftanschlussvorrichtung in einer zweiten Ansicht bei der ersten Stellung des Stellelement, sowie
- Figur 6: eine schematische Darstellung der Luftanschlussvorrichtung in der zweiten Ansicht bei der zweiten Stellung des Stellelement.

Die Figur 1 zeigt eine schematische Darstellung eines Lüftungsgeräts 1, welches beispielsweise zum Einbau in ein Aufputzgehäuse oder ein Unterputzgehäuse vorgesehen und ausgestaltet ist. Das Lüftungsgerät 1 verfügt über ein Lüftungsgerätegehäuse 2, an welchem ein Lufteinlassanschluss 3 ausgestaltet ist. Über den Lufteinlassanschluss 3 ist eine in dem Lüftungsgerätegehäuse 2 ausgestaltete Ventilatorkammer strömungstechnisch an eine Außenumgebung angebunden. Beispielsweise ist es vorgesehen, an dem Lüftungsgerätegehäuse 2 eine Abdeckung anzuordnen, welche den Lufteinlassanschluss 3 übergreift, nämlich in Richtung eines Innenraums eines Gebäudes. Vorzugsweise übergreift die Abdeckung hierbei nicht nur das Lüftungsgerätegehäuse 2, sondern auch das Aufputzgehäuse oder Unterputzgehäuse, in welchem das Lüftungsgerät 1 angeordnet ist. In dem Lüftungsgerätegehäuse 2 liegt zudem ein Strömungskanal vor, über welchen eine Luftanschlussvorrichtung 4 strömungstechnisch an die Ventilatorkammer und mithin an den Lufteinlassanschluss 3 strömungstechnisch angebunden ist. In dem hier dargestellten Ausführungsbeispiel ist die Luftanschlussvorrichtung 4 als Luftauslassanschlussvorrichtung ausgestaltet.

Die Luftanschlussvorrichtung 4 verfügt über einen ersten Luftanschlussstutzen 5 sowie einen zweiten Luftanschlussstutzen 6. Die Luftanschlussstutzen 5 und 6 sind von einem gemeinsamen Luftanschlussgehäuse 7 ausgestaltet. Der erste Luftanschlussstutzen 5 verfügt über eine erste außenseitige Luftanschlussöffnung 8, der zweite Luftanschlussstutzen 6 über eine zweite außenseitige Luftanschlussöffnung 9. Die erste Luftanschlussöffnung 8 ist über einen ersten Strömungskanal des ersten Luftanschlussstutzens 5 an einen hier nicht erkennbaren Strömungsraum 10 strömungstechnisch angeschlossen; die zweite Luftanschlussöffnung 9 ist über einen in dem zweiten Luftanschlussstutzen 6 ausgestalteten zweiten Strömungskanal an den Strömungsraum 10 strömungstechnisch angebunden. Der Strömungsraum 10 wird von dem Luftanschlussgehäuse 7 und dem Lüftungsgerätegehäuse 2 gemeinsam begrenzt. Hierzu liegt ein erster Anschlusssteg 11 des Luftanschlussgehäuses 7 an einem ersten Gegensteg 12 des Lüftungsgerätegehäuses 2 an. Zugleich ist ein zweiter Anschlusssteg 13 des Luftanschlussgehäuses 7 derart mit einem zweiten Gegensteg 14 des Lüftungsgerätegehäuses 2 verbunden, dass der erste Anschlusssteg an den ersten Gegensteg 12 gedrängt wird. Hierzu wirken Befestigungsmittel 15, mittels welcher das Luftanschlussgehäuse 7 an dem Lüftungsgerätegehäuse 2 beziehungsweise der zweite Anschlusssteg 13 an dem zweiten Gegensteg 14 befestigt ist in eine entsprechende Richtung.

Die Figur 2 zeigt eine schematische Darstellung des Lüftungsgeräts in einer zweiten Ansicht. Es ist erkennbar, dass die Luftanschlussöffnung 8 von einem ersten Wandabschnitt 16, einem zweiten Wandabschnitt 17, einen dritten Wandabschnitt 18 und einem vierten Wandabschnitt 19 vollständig und durchgehend begrenzt ist. Analog hierzu ist die zweite Luftanschlussöffnung 9 von einem ersten Wandabschnitt 20, einem zweiten Wandabschnitt 21, einen dritten Wandabschnitt 22 und einem vierten Wandabschnitt 23 vollständig und durchgehend eingefasst. Die ersten Wandabschnitte 16 und 20 sowie die zweiten Wandabschnitt 17 und 21 sind jeweils durchgehend gerade und parallel zueinander angeordnet. Die dritten Wandabschnitte 18 und 22 sind für beide Luftanschlussöffnungen 8 und 9 gekrümmt beziehungsweise bogenförmig. In dem gezeigten Ausführungsbeispiel sind sie halbkreisförmig. Für die erste Luftanschlussöffnung 8 ist der vierte Wandabschnitt 19 gerade, für die zweite Luftanschlussöffnung 9 ist sie wiederum gekrümmt beziehungsweise bogenförmig. Entsprechend weist die zweite Luftanschlussöffnung 9 einen größeren Durchströmungsquerschnitt auf als die erste Luftanschlussöffnung 8.

Die Figur 3 zeigt die Luftanschlussvorrichtung 4 separat von dem Lüftungsgerät 1 in einer ersten Ansicht bei einer ersten Stellung eines Stellelement 24. Es ist erkennbar, dass aufgrund der geraden Ausgestaltung des vierten Wandabschnitts 19 eine Anbindung des Stellelement 24 über ein Filmscharniers 25 realisiert ist. Über das Filmscharnier 25 ist das Stellelement 24 um eine Drehachse drehbar an dem Luftanschlussgehäuse 7 gelagert. Das Stellelement 24 erstreckt sich ausgehend von dem Filmscharnier 25 und entsprechend ausgehend von der ersten Luftanschlussöffnung 8 in Richtung des Strömungsraums 10. Hierbei durchgreift es den ersten Luftanschlussstutzen 5 vollständig und ragt aus diesem in den Strömungsraum 10 hinein. In seiner ersten Stellung verschließt das Stellelement 24 den zweiten Luftanschlussstutzen 6 in Richtung des Strömungsraum 10. Hierzu übergreift es den zweiten Luftanschlussstutzen 6 beziehungsweise den in diesem vorliegenden Strömungskanal vollständig.

Die Figur 4 zeigt eine schematische Darstellung der Luftanschlussvorrichtung 4 in der ersten Ansicht bei einer zweiten Stellung des Stellelement 24. In der zweiten Stellung gibt das Stellelement 24 den zweiten Luftanschlussstutzen 6 in Richtung des Strömungsraum 10 frei. Hingegen versperrt es den ersten Luftanschlussstutzen 5 zumindest teilweise, insbesondere nur teilweise. Um ein vollständiges Verschließen des ersten Luftanschlussstutzens 5 in der zweiten Stellung des Stellelement 24 zu erreichen, ist das Lüftungsgerätegehäuse 2 derart ausgestaltet, dass die Strömungsverbindung zwischen dem ersten Luftanschlussstutzen 5 und dem Strömungsraum 10 versperrt ist, sobald die Luftanschlussvorrichtung 4 ordnungsgemäß an dem Lüftungsgerät 1 beziehungsweise dessen Lüftungsgerätegehäuse 2 montiert ist.

Die Figur 5 zeigt die Luftanschlussvorrichtung 4 in einer zweiten Ansicht bei der ersten Stellung des Stellelements 24. Es wird deutlich, dass sich der zweite Anschlusssteg 13 aus zwei Teilstegen 26 und 27 zusammensetzt, welche parallel beabstandet voneinander angeordnet sind, nämlich auf gegenüberliegenden Seiten des zweiten Luftanschlussstutzens 6 beziehungsweise des Strömungsraums 10. Beide Teilstege 26 und 27 gehen in den ersten Anschlusssteg 11 über, sodass sie über diesen miteinander verbunden sind. Beispielsweise stehen sie senkrecht auf dem Anschlusssteg 11. Erneut wird zudem deutlich, dass das Stellelement 24 in seiner ersten Stellung den zweiten Luftanschlussstutzen 6 versperrt beziehungsweise die Strömungsverbindung zwischen dem zweiten Luftanschlussstutzen 6 und dem Strömungsraum 10 unterbricht.

Die Figur 6 zeigt eine schematische Darstellung der Luftanschlussvorrichtung 4 in der zweiten Ansicht, wobei das Stellelement 24 in der zweiten Stellung angeordnet ist. In dieser ist die Strömungsverbindung zwischen dem zweiten Luftanschlussstutzen 6 und dem Strömungsraum 10 freigegeben, wohingegen die Strömungsverbindung zwischen dem ersten Luftanschlussstutzen 5 und dem Strömungsraum 10 zumindest teilweise versperrt ist. Wiederum wird eine vollständige Unterbrechung der strömungstechnischen Verbindung zwischen dem ersten Luftanschlussstutzen 5 und dem Strömungsraum 10 in der zweiten Stellung des Stellelement 24 durch das Zusammenwirken des Stellelement 24, des Luftanschlussgehäuses 7 und des Lüftungsgerätegehäuses 2 erreicht. Entsprechend ist das Lüftungsgerät 1 über den zweiten Luftanschlussstutzen 6 strömungstechnisch angeschlossen.

Mit der beschriebenen Ausgestaltung des Lüftungsgeräts 1 beziehungsweise des Lufteinlassanschlusses 3 ist eine flexible Anbringung des Lüftungsgeräts 1 möglich, da unterschiedliche Strömungsrichtungen, insbesondere unterschiedliche Ausströmrichtungen, realisierbar sind. Hierzu ist lediglich das Stellelement 24 zwischen seiner unterschiedlichen Stellungen zu verlagern. Es ist vorgesehen, dass das Stellelement 24 bei an dem Lüftungsgerät 1 montierter Luftanschlussvorrichtung 4 in seiner momentanen Stellung festgesetzt ist, sodass keine zusätzlichen Mittel zum Festsetzen des Stellelement 24 benötigt werden. Hierdurch wird die Montage des Lüftungsgeräts 1 weiter vereinfacht.

### BEZUGSZEICHENLISTE

- 1: Lüftungsgerät
- 2: Lüftungsgerätegehäuse
- 3: Lufteinlassanschluss
- 4: Luftanschlussvorrichtung
- 5: 1. Luftanschlussstutzen
- 6: 2. Luftanschlussstutzen
- 7: Luftanschlussgehäuse
- 8: 1. außenseitige Luftanschlussöffnung
- 9: 2. außenseitige Luftanschlussöffnung
- 10: Strömungsraum
- 11: 1. Anschlusssteg
- 12: 1. Gegensteg
- 13: 2. Anschlusssteg
- 14: 2. Gegensteg
- 15: Befestigungsmittel
- 16: 1. Wandabschnitt
- 17: 2. Wandabschnitt
- 18: 3. Wandabschnitt
- 19: 4. Wandabschnitt
- 20: 1. Wandabschnitt
- 21: 2. Wandabschnitt
- 22: 3. Wandabschnitt
- 23: 4. Wandabschnitt
- 24: Stellelement
- 25: Filmscharnier
- 26: Teilsteg
- 27: Teilsteg

## Patentansprüche

1. Luftanschlussvorrichtung (4) für ein Lüftungsgerät (1), **gekennzeichnet durch** einen ersten Luftanschlussstutzen (5) und einen gegenüber dem ersten Luftanschlussstutzen (5) angewinkelten zweiten Luftanschlussstutzen (6), die von einem gemeinsamen Luftanschlussgehäuse (7) ausgestaltet sind, jeweils eine außenseitige Luftanschlussöffnung (8, 9) und eine innenseitige Luftanschlussöffnung aufweisen und jeweils über ihre innenseitige Luftanschlussöffnung an einen zumindest bereichsweise von dem Luftanschlussgehäuse (7) begrenzten Strömungsraum (10) angebunden sind, wobei an dem Luftanschlussgehäuse (7) ein Stellelement (24) verlagerbar gelagert ist, das in einer ersten Stellung den zweiten Luftanschlussstutzen (6) strömungstechnisch weiter verschließt als den ersten Luftanschlussstutzen (5) und in einer zweiten Stellung den ersten Luftanschlussstutzen (5) strömungstechnisch weiter verschließt als den zweiten Luftanschlussstutzen (6).

2. Luftanschlussvorrichtung nach Anspruch 1, **dadurch gekennzeichnet, dass** das Stellelement (24) als Stellklappe vorliegt und um eine Stellklappendrehachse drehbar an dem Luftanschlussgehäuse (7) gelagert ist.

3. Luftanschlussvorrichtung nach einem der vorhergehenden Ansprüche, **dadurch gekennzeichnet, dass** sich das Stellelement (24) zumindest teilweise durch den ersten Luftanschlussstutzen (5) hindurch erstreckt.

4. Luftanschlussvorrichtung nach einem der vorhergehenden Ansprüche, **dadurch gekennzeichnet, dass** der erste Luftanschlussstutzen (5) und der zweite Luftanschlussstutzen (6) einstückig und materialeinheitlich miteinander ausgestaltet sind.

5. Luftanschlussvorrichtung nach einem der vorhergehenden Ansprüche, **dadurch gekennzeichnet, dass** die außenseitige Luftanschlussöffnung (8) des ersten Luftanschlussstutzens (5) und die außenseitige Luftanschlussöffnung (9) des zweiten Luftanschlussstutzens (6) im Querschnitt von mehreren Wandabschnitten (16, 17, 18, 19, 20, 21, 22, 23) begrenzt sind, wobei ein erster der Wandabschnitte (16, 17, 18, 19, 20, 21, 22, 23) und ein zweiter der Wandabschnitte (16, 17, 18, 19, 20, 21, 22, 23) gerade verlaufen und zueinander parallel angeordnet sind und/oder ein den ersten Wandabschnitt (16, 20) und den zweiten Wandabschnitt (17, 21) miteinander verbindender dritter der Wandabschnitte (16, 17, 18, 19, 20, 21, 22, 23) gekrümmt verläuft.

6. Luftanschlussvorrichtung nach einem der vorhergehenden Ansprüche, **dadurch gekennzeichnet, dass** ein den ersten Wandabschnitt (16, 20) und den zweiten Wandabschnitt (17, 21) miteinander verbindender vierter der Wandabschnitte (16, 17, 18, 19, 20, 21, 22, 23) für den ersten Luftanschlussstutzen (5) gerade und/oder für den zweiten Luftanschlussstutzen (6) gekrümmt verläuft.

7. Lüftungsgerät (1) mit einer Luftanschlussvorrichtung (4), insbesondere einer Luftanschlussvorrichtung (4) nach einem oder mehreren der vorhergehenden Ansprüche, **dadurch gekennzeichnet, dass** die Luftanschlussvorrichtung (4) über einen ersten Luftanschlussstutzen (5) und einen gegenüber dem ersten Luftanschlussstutzen (5) angewinkelten zweiten Luftanschlussstutzen (6) verfügt, die von einem gemeinsamen Luftanschlussgehäuse (7) ausgestaltet sind, jeweils eine außenseitige Luftanschlussöffnung (8, 9) und eine innenseitige Luftanschlussöffnung aufweisen und jeweils über ihre innenseitige Luftanschlussöffnung an einen zumindest bereichsweise von dem Luftanschlussgehäuse (7) begrenzten Strömungsraum (10) angebunden sind, wobei an dem Luftanschlussgehäuse (7) ein Stellelement (24) verlagerbar gelagert ist, das in einer ersten Stellung den zweiten Luftanschlussstutzen (6) strömungstechnisch weiter verschließt als den ersten Luftanschlussstutzen (5) und in der zweiten Stellung den ersten Luftanschlussstutzen (5) strömungstechnisch weiter verschließt als den zweiten Luftanschlussstutzen (6).

8. Lüftungsgerät nach Anspruch 7, **dadurch gekennzeichnet, dass** das Luftanschlussgehäuse (7) an einem Lüftungsgerätegehäuse (2) des Lüftungsgeräts (1) derart befestigt ist, dass der Strömungsraum (10) von dem Luftanschlussgehäuse (7) und dem Lüftungsgerätegehäuse (2) gemeinsam begrenzt ist.

9. Lüftungsgerät nach einem der vorhergehenden Ansprüche, **dadurch gekennzeichnet, dass** das Stellelement (24) in das Lüftungsgerätegehäuse (2) hineinragt, wobei es in seiner ersten Stellung zum Festsetzen in der ersten Stellung an einem ersten Wandbereich einer Wand des Lüftungsgerätegehäuses (2) und in seiner zweiten Stellung zum Festsetzen in der zweiten Stellung an einem zweiten Wandbereich der Wand des Lüftungsgerätegehäuses (2) anliegt.

10. Lüftungsgerät nach einem der vorhergehenden Ansprüche, **dadurch gekennzeichnet, dass** die Wand des Lüftungsgerätegehäuses (2) in der ersten Stellung derart an dem Stellelement (24) und dem Luftanschlussgehäuse (7) anliegt, dass eine erste strömungstechnische Verbindung zwischen dem ersten Luftanschlussstutzen (5) und dem Strömungsraum (10) freigegeben und eine zweite strömungstechnische Verbindung zwischen dem zweiten Luftanschlussstutzen (6) und dem Strömungsraum (10) unterbrochen ist, und in der zweiten Stellung derart an dem Stellelement (24) und dem Luftanschlussgehäuse (7) anliegt, dass die erste strömungstechnische Verbindung zwischen dem ersten Luftanschlussstutzen (5) und dem Strömungsraum (10) unterbrochen und die zweite strömungstechnische Verbindung zwischen dem zweiten Luftanschlussstutzen (6) und dem Strömungsraum (10) freigegeben ist.

11. Lüftungsgerät nach einem der vorhergehenden Ansprüche, **dadurch gekennzeichnet, dass** in dem Lüftungsgerätegehäuse (2) ein von der Luftanschlussvorrichtung (4) beabstandeter Lufteinlassanschluss (3) vorliegt und die Luftanschlussvorrichtung (4) als Luftauslassanschlussvorrichtung ausgestaltet ist.

12. Lüftungsgerät nach einem der vorhergehenden Ansprüche, **dadurch gekennzeichnet, dass** die innenseitige Luftanschlussöffnung des ersten Luftanschlussstutzens (5) bereichsweise von einem ersten Anschlusssteg (11) und die innenseitige Luftanschlussöffnung des zweiten Luftanschlussstutzens (6) bereichsweise von einem gegenüber dem ersten Anschlusssteg (11) angewinkelten zweiten Anschlusssteg (13) begrenzt ist, wobei der erste Anschlusssteg (11) an einem ersten Gegensteg (12) und der zweite Anschlusssteg (13) an einem zweiten Gegensteg (14) des Lüftungsgerätegehäuses (2) dichtend anliegt.

13. Lüftungsgerät nach einem der vorhergehenden Ansprüche, **dadurch gekennzeichnet, dass** eine Außenfläche des ersten Anschlussstegs (11) an einer Innenfläche des ersten Gegenstegs (12) flächig dichtend anliegt und der zweite Anschlusssteg (13) derart an dem zweiten Gegensteg (14) befestigt ist, dass der erste Anschlusssteg (11) an den ersten Gegensteg (12) gedrängt ist.

14. Verfahren zum Montieren eines Lüftungsgeräts (1), insbesondere eines Lüftungsgeräts (1) gemäß einem oder mehreren der Ansprüche 7 bis 13, wobei das Lüftungsgerät (1) eine Luftanschlussvorrichtung (4) aufweist, **dadurch gekennzeichnet, dass** die Luftanschlussvorrichtung (4) über einen ersten Luftanschlussstutzen (5) und einen gegenüber dem ersten Luftanschlussstutzen (5) angewinkelten zweiten Luftanschlussstutzen (6) verfügt, die von einem gemeinsamen Luftanschlussgehäuse (7) ausgestaltet sind, jeweils eine außenseitige Luftanschlussöffnung (8, 9) und eine innenseitige Luftanschlussöffnung aufweisen und jeweils über ihre innenseitige Luftanschlussöffnung an einen zumindest bereichsweise von dem Luftanschlussgehäuse (7) begrenzten Strömungsraum (10) angebunden sind, wobei an dem Luftanschlussgehäuse (7) ein Stellelement (24) verlagerbar gelagert ist, das in einer ersten Stellung den zweiten Luftanschlussstutzen (6) strömungstechnisch weiter verschließt als den ersten Luftanschlussstutzen (5) und in der zweiten Stellung den ersten Luftanschlussstutzen (5) strömungstechnisch weiter verschließt als den zweiten Luftanschlussstutzen (6), wobei das Stellelement in eine aus der ersten Stellung und der zweiten Stellung ausgewählte Stellung verlagert und anschließend die Luftanschlussvorrichtung (4) mit einem Lüftungsgerätegehäuse (2) des Lüftungsgeräts (1) verbunden wird.

15. Verfahren nach Anspruch 14, **dadurch gekennzeichnet, dass** die Luftanschlussvorrichtung (4) von dem Lüftungsgerätegehäuse (2) gelöst, das Stellelement (24) in die aus der ersten Stellung und der zweiten Stellung ausgewählte Stellung verlagert und anschließend die Luftanschlussvorrichtung (4) wieder mit dem Lüftungsgerätegehäuse (2) des Lüftungsgeräts (1) verbunden wird.
